# EUROPÄISCHE PATENTSCHRIFT

(11) **EP 2 729 046 B1**
(45) Veröffentlichungstag und Bekanntmachung des Hinweises auf die Patenterteilung: **15.03.2017**
(21) Anmeldenummer: 12740870.6
(22) Anmeldetag: 05.07.2012
(51) Int. Cl.: A47K 13/26

(54) **TOILETTENDECKEL - GARNITUR**
TOILET-LID FITTING
ENSEMBLE FORMANT ABATTANT POUR CUVETTE DE W.-C.

(30) Priorität: 05.07.2011 CH 11192011
(43) Veröffentlichungstag der Anmeldung: 14.05.2014
(73) Patentinhaber: Indesas Sàrl, 1820 Montreux (CH)
(72) Erfinder: OCH, Mathias, CH-1820 Montreux (CH)
(74) Vertreter: Latscha Schöllhorn Partner AG
(86) Internationale Anmeldenummer: PCT/CH2012/000155
(87) Internationale Veröffentlichungsnummer: WO 2013/003969

(56) Entgegenhaltungen:
- WO-A1-91/11950
- WO-A1-2012/083096
- DE-A1- 4 419 469
- FR-A1- 2 879 911
- GB-A- 2 431 196
- GB-A- 2 447 861
- US-A- 4 319 365
- US-A- 4 416 048

## Beschreibung

Die vorliegende Erfindung betrifft eine Toilettendeckelgarnitur und ihre Verbindung mit der Toilettenschüssel nach dem Oberbegriff des Patentanspruchs 1, fortan kürzer: Toilettengarnitur genannt. Solche Toilettendeckel und -garnituren sind viele bekannt. Allen diesbezüglichen Erfindungen ist gemeinsam, dass in den zwei Löchern oder Öffnungen, welche zumindest die in Europa und den USA verwendeten Toilettenschüsseln am hinteren Rand aufweisen, zumeist mit durchgehenden Schrauben ein Grundelement befestigt ist, an welchem dann ein Scharniergelenk oder, allgemein, ein Schwenkelement befestigt ist, welches dann mittelbar oder unmittelbar die sogenannte Klo-Brille und/oder einen oder zwei Toilettendeckel, also eine Toilettengarnitur trägt. Das hierbei entstehende Problem liegt nicht in den mechanisch-konstruktiven Anforderungen, welche zu lösen sind, sondern vielmehr in der Reinigung vor allem jener Zone, wo die Toilettenschüssel und die Toilettengarnitur in der Scharnier-Region aufeinander stossen. Diese Problematik tritt akzentuiert auf, wo eine unbestimmte Öffentlichkeit die Toilette benützt, wie in Restaurants, Spitälern und natürlich besonders in öffentlichen Toilettenanlangen. Daher sind Toilettenanlagen veröffentlicht worden, die sich besonders dieses Hygieneproblems annehmen.

Solche Vorrichtungen sind bekannt aus DE 10 2009 043 851 (D1), DE 10 2008 058 580 (D2), US 2008/0271230 (D3), EP 1800 585 (D4), DE 20 2008 007 658 (D5). Das Dokument DE 44 19 469 A1 offenbart eine Toilettendeckelgarnitur nach Oberbegriff des Anspruchs 1.

Allen diesen in den genannten Druckschriften offenbarten Vorrichtungen ist gemeinsam, dass der oder die Toilettendeckel mit wenigen Handgriffen zur Reinigung der Schüssel oder/und des Deckels entfernt werden können. Im Falle von D1 ist eine gesonderte Reinigungsanlage vorgesehen, was eine solche Anlage für Spitäler oder Publikums-Toiletten attraktiv machen kann, aber wegen der Grösse der Anlage und vermutlich deren Preis für einen Privathaushalt eher nicht in Frage kommen dürfte. Bei den Vorrichtungen nach D2 - D5 bleibt noch der Nachteil, dass nach Entfernen der Deckel-Garnitur ein oder zwei Elemente mit der Schüssel verbunden bleiben, die an ihr festgeschraubt sind, so dass schlecht oder schwer zu reinigende Ritzen oder Ecken verbleiben, welche vom hygienischen Standpunkt fragwürdig sind.

Die Aufgabe der vorliegenden Erfindung ist es, eine Vorrichtung zu schaffen, welche diesen Umstand behebt.

Die Lösung der gestellten Aufgabe ist wiedergegeben im kennzeichnenden Teil des Anspruches 1 hinsichtlich ihrer Grundelemente, in den weiteren Ansprüchen hinsichtlich weiterer vorteilhafter Ausbildungen.

Die hintere horizontale Befestigungsleiste der Toilettenschüssel trägt zwei Durchgangslöcher zur Aufnahme von Befestigungselementen. Die Durchgangslöcher sind zumeist relativ gross gefertigt, damit Toilettengarnituren von verschiedenen Herstellern mit unterschiedlichen Normen aufgenommen werden können. In diese Durchgangslöcher ist je ein erstes Blockierelement eingesetzt, welche je ein Einsatzelement einer Deckelgarnitur formschlüssig jedoch mit Spiel umfassen. Die Einsatzelemente sind so dimensioniert, dass sie mit Spiel in die Durchgangslöcher passen, und weisen an ihrer oberen Begrenzung einen Randwulst auf, welche als Anschlag beim Einsetzen der Einsatzelemente dient, so dass der Einsetzvorgang deutlich in zwei Phasen unterteilt ist: In eine erste Phase, in der die Einsatzelemente mit aufgesteckten Blockierelementen in die Durchgangslöcher eingeführt werden können bis zum Anschlag der Randwülste auf der Toilettenschüssel, und eine zweite Phase, in welcher Druck ausgeübt werden kann auf den hinteren Rand der Deckelgarnitur, durch welchen Druck ein im wesentlichen kugelförmiges Ende jedes Endes der Einsatzelemente durch die beiden Blockierelemente hindurch gedrückt wird. Die Blockierelemente sind aus einem Elastomer gefertigt, welcher im geeigneten Ausmass kompressibel ist, und tragen dort, wo die Deckelgarnitur aufsitzt, eine Schutzkappe aus Kunststoff oder Metall.

Anhand der Zeichnungen wird die Erfindungsidee näher erläutert. Es zeigen
Fig. 1 a ein erstes nicht beansprüchtes Ausführungsbeispiel im eingesetzten, aber nicht verriegelten Zustand,
Fig. 1 b das Ausführungsbeispiel von Fig. 1 a im verriegelten Zustand,
Fig. 2a ein zweites nicht beansprüchtes Ausführungsbeispiel im eingesetzten, aber nicht verriegelten Zustand,
Fig. 2b ein zweites Ausführungsbeispiel im verriegelten Zustand,
Fig. 3a ein drittes Ausführungsbeispiel gemäß der Erfindung im eingesetzten Zustand,
Fig. 3b ein drittes Ausführungsbeispiel im verriegelten Zustand,
Fig. 4 ein viertes Ausführungsbeispiel eines Details, gemäß der Erfindung.

Fig. 1 a zeigt ein erstes Ausführungsbeispiel einer Toilettengarnitur, und zwar in einer Stellung, in welcher sie in eine Toilettenschüssel 1 zwar eingesetzt, aber noch nicht verriegelt ist. Von der Toilettenschüssel 1 aus Keramik ist nur die hintere horizontale Befestigungsleiste dargestellt. Sie trägt zwei Durchgangslöcher 2 zur Aufnahme von Befestigungselementen, bis anhin meist Schrauben. Die Durchgangslöcher 2 sind zumeist relativ gross gefertigt, damit Toilettengarnituren von verschiedenen Herstellern mit unterschiedlichen Normen aufgenommen werden können. In diese Durchgangslöcher 2 sind je ein erstes Blockierelement 3 eingesetzt, welche je ein Einsatzelement 4 einer Deckelgarnitur 5 formschlüssig umfassen. Die Einsatzelemente 4 sind so dimensioniert, dass sie mit Spiel in die Durchgangslöcher 2 passen und weisen an ihrer oberen Begrenzung einen Randwulst 6 auf, welcher als Anschlag beim Einsetzen der Einsatzelemente 4 dient, so dass der Einsetzvorgang deutlich in zwei Phasen unterteilt ist: In eine erste Phase, in der die Einsatzelemente 4 mit aufgesteckten Blockierelementen 3 in die Durchgangslöcher 2 eingeführt werden können bis zum Anschlag der Randwülste 6 auf der Toilettenschüssel, und eine zweite Phase, in welcher Druck ausgeübt werden kann auf den hinteren Rand der Deckelgarnitur 5, durch welchen Druck ein im wesentlichen kugelförmiges Ende 7 jedes Endes der Einsatzelemente 4 durch die beiden Blockierelemente 3 hindurch gedrückt wird. Die Blockierelemente 3 sind aus einem Elastomer gefertigt, welcher im geeigneten Ausmass kompressibel ist, und tragen dort, wo gemäss Fig. 1b die Deckelgarnitur 5 aufsitzt eine Schutzkappe 6a aus Kunststoff oder Metall. Das Ensemble aus den Elementen 3, 4, 5, 6, 6a, 7 wird dem Benutzer vorzugsweise fertig montiert geliefert. Im anderen Falle hat er die Einsatzelemente 4 umgekehrt durch die Blockierelemente 3 durchzustossen und anschliessend in der Deckelgarnitur 5 festzuschrauben.

In Fig. 1b ist das Ende der zweiten Phase dargestellt, in welcher die unteren Enden der Blockierelemente 3 durch die im wesentlichen kugelförmigen Enden der Einsatzelemente 4 aufgeweitet sind und so die Deckelgarnitur 5 blockieren. Soll diese zu Reinigungszwecken von der Toilettenschüssel wieder getrennt werden, wird die Einsetzphase durch Zug an der Deckelgarnitur 5 rückgängig gemacht. An der Toilettenschüssel verbleibt kein Teil der erfindungsgemässen Toilettendeckels und die - zusammenhängenden - Teile des Toilettengarniturs können der Reinigung zugeführt werden.

Fig. 2a zeigt ein zweites Ausführungsbeispiel, welches den gleichen Grundgedanken aufnimmt wie das erste, die Mittel zur Lösung der Aufgabe jedoch variiert.

In die Durchgangslöcher 2 wird je ein zweites Einsatzelement 11 mit vormontierten zweiten Blockierelementen 12 eingesetzt. Diese zweiten Blockierelemente 12 weisen je ein zylindrisches Durchgangsloch auf, in welchem sich das zweite Einsatzelement mit Spiel bewegen kann. Das kugelförmige Ende 13 des zweiten Einsatzelementes ist etwas grösser ausgeführt als im ersten Ausführungsbeispiel gemäss Fig. 1 a, b und befindet sich in der Einsatzstellung in einer oberen kugelförmigen Raste (6b) im zweiten Blockierelement 12. Hinter der Toilettenschüssel 1 weist das zweite Einsatzelement 11 eine quer dazu verlaufende Schwenkachse 10 auf mit einem Exzenterelement 8 und einem fest damit verbundenen Hebel 9. Diese letzten Elemente sind hinter der Toilettenschüssel angeordnet.

In Fig. 2b ist die Vorrichtung gemäss Fig. 2a in arretiertem Zustande dargestellt. Die Hebel 9 werden gegeneinander geschwenkt, wie durch die Pfeile angedeutet. Damit sind die Hebel 9 kollinear ausgerichtet und können mittels einer auf dem einen Hebel 9 angeordneten Hülse 9a gegeneinander arretiert werden. Durch die gleichzeitig verlaufende Drehung der Exzenterelemente 8 werden die zweiten Einsatzelemente 11 etwas angehoben und die kugelförmigen Enden 13 drücken die unteren Enden 13 der Blockierelemente 12, welche über die Durchgangslöcher 2 unten vorstehen in Rasten 6c, auseinander und arretieren damit die ganze Vorrichtung.

In Fig. 3a,b ist ein drittes Ausführungsbeispiel des Erfindungsgedankens dargestellt. Wiederum zeigt Fig. 3a die lediglich eingesetzte Vorrichtung, die zweite Zeichnung Fig. 3b die arretierte.

Während die Exzenterelemente 8, Hebel 9, Hülse 9a, Schwenkachse 10 vom Ausführungsbeispiel gemäss Fig. 2a, b unverändert übernommen sind, liegt hier die Variante eines dritten Blockierelementes 14 vor. Dieses besteht aus einer äusseren Hülse 14a und einer inneren Hülse 14b, welche axial miteinander verschraubbar sind, so dass deren Gesamthöhe der Dicke des hinteren Randes der Toilettenschüssel 1 angepasst werden kann. Ferner trägt dieses dritte Blockierelement 14, welches mit Spiel im Durchgangsloch 2 beweglich ist, keinen Randwulst 6, sondern die Schutzkappe 6a deckt hier eine Elastomerscheibe und die äussere Hülse 14a des dritten Blockierelementes ab. Am unteren Ende trägt die dritte Variante eines Einsatzelementes 15 eine Scheibe 16, welche mit einem - vertikal beweglichen - dritten Einsatzelement 15 verschraubt ist. Der Durchmesser der Scheibe 16 ist so bemessen, dass er mit Spiel durch das Durchgangsloch 2 in der Toilettenschüssel 1 hindurchgeht.

Soll die Deckelgarnitur 5 nun mit der Toilettenschüssel 1 verriegelt werden, so werden, wie im Ausführungsbeispiel gemäss Fig. 2a, b, die Hebel 9 nach innen umgelegt und mit der Hülse 9a gesichert. Dadurch hebt sich die Scheibe 16, und ein kurzes Elastomer-Rohr 17 wird so deformiert, dass das dritte Einsatzelement 15 verriegelt wird.

Eine Variante hierzu zeigt Fig. 4. Nur die beiden Hülsen 14a, b des dritten Blockierelementes 14 sind davon betroffen. Eine äussere Hülse 14c trägt einige, beispielsweise drei, zueinander parallele horizontale Schlitze 18, entsprechend Nocken 19 an einer inneren Hülse 14d. Damit kann die Höhe des dritten Blockierelementes 14 in Stufen verstellt werden. Die Deckelgarnitur 5 ist, sofern nicht verriegelt, nach wie vor durch einfaches Anheben von der Toilettenschüssel 1 trennbar, womit beide Teile - nämlich die Toilettenschüssel 1 und die Deckelgarnitur 5 ohne an der Toilettenschüssel 1 verbleibende Teile - einzeln vorliegen und der entsprechenden Reinigung zugeführt werden können.

Allen hier beschriebenen Deckelgarnituren 5 ist das Merkmal gemeinsam, dass sie ohne an der Toilettenschüssel 1 verbleibende Teile nach lösendem Betätigen der Verriegelungsvorrichtung durch Anheben der Deckelgarnitur 5 restlos von der Toilettenschüssel 1 getrennt werden können, um dann je für sich einem Reinigungsvorgang zugeführt zu werden.

### Bezugszeichenliste

- 1: Toilettenschüssel
- 2: Durchgangslöcher
- 3: erstes Blockierelement
- 4: Einsatzelement
- 5: Deckelgarnitur
- 6: Randwulst
- 6a: Schutzkappe (aus Metall oder Kunststoff)
- 6b,c: Kugelförmige Rasten (in 3)
- 7: kugelförmiges Ende (von 4)
- 8: Exzenterelement
- 9: Hebel (an 8)
- 9a: Hülse (zu Arretieren von 9)
- 10: Schwenkachse
- 11: zweites Einsatzelement
- 12: zweites Blockierelement
- 13: kugelförmiges Ende (von 12)
- 14: drittes Blockierelement
- 14a: äussere Hülse
- 14b: innere Hülse
- 14c: äussere Hülse
- 14d: innere Hülse
- 15: drittes Einsatzelement
- 16: Scheibe
- 17: Elastomer-Rohr
- 18: horizontale Schlitze
- 19: Nocken

## Patentansprüche

1. Deckelgarnitur (5) für eine Toilette mit einer Toilettenschüssel (1) deren hinterer Rand zwei Durchgangslöcher (2) aufweist, und
- die Deckelgarnitur (5) je in eines dieser Durchgangslöcher (2) einsetzbare Blockierelemente (14) umfasst, in welchen je ein Einsatzelement (15) der Deckelgarnitur (5) eingesetzt sind, so dass sie mit vertikalem Spiel im Einsatzelement (4) beweglich sind und mit Spiel in die Durchgangslöcher (2) passen,
- die Einsatzelemente (15) in den Durchgangslöchern (2) verriegelt werden können, und wenn sie nicht verriegelt sind, die ganze Deckelgarnitur (5) von der Toilettenschüssel (1) abgehoben werden kann,
- am unteren Ende der Einsatzelemente (15) koaxial mit diesen jeweils eine Scheibe (16) der Deckelgarnitur (5) verschraubt ist, welche mit Spiel durch das Durchgangsloch (2) hindurchgeht,
- die Einsatzelemente (15) je ein Exzenterelement (8) der Deckelgarnitur (5) tragen, starr verbunden mit je einem Hebel (9) der Deckelgarnitur (5), wobei die Exzenterelemente (8) eine horizontale Schwenkachse (10) aufweisen, um welche sie um 90° schwenkbar sind,
- die Scheiben (16) jeweils ein deformierbares Elastomer-Rohr (17) der Deckelgarnitur (5) tragen, welches durch die Drehung des zugehörigen Exzenterelementes (8) so verformt wird, dass das Einsatzelement (15) im Durchgangsloch (2) arretiert ist, **dadurch gekennzeichnet, dass**
die Blockierelemente (14) jeweils bestehen aus entweder einer äusseren Hülse (14a), einer mit der äusseren Hülse (14a) axial verschraubbaren inneren Hülse (14b), so dass deren Gesamthöhe der des hinteren Randes der Toilettenschüssel (1) entspricht, oder
einer äusseren Hülse (14c), welche 2 bis 5 zueinander parallele horizontale Schlitze (18) trägt, und einer inneren Hülse (14d), welche Nocken (19) trägt, welche in die horizontale Schlitze (18) wahlweise passen und in diese eingedreht werden können, womit die Höhe des Blockierelementes wahlweise in Stufen verstellt und eingestellt werden kann.

2. Deckelgarnitur (5) für eine Toilette nach Patentanspruch 1, **dadurch gekennzeichnet, dass** die Deckelgarnitur (5) durch Drehen der Exzenterelemente (8) mittels der Hebel (9) entweder am Toilettensitz (1) arretiert oder von ihm gelöst werden kann.

## Claims

1. Lid fittings (5) for a toilet with a toilet bowl (1), the rear edge of which has two through-holes (2), and
- the lid fittings (5) comprise blocking elements (14) which are each insertable into one of said through-holes (2) and in each of which an insert element (15) of the lid fittings (5) is inserted such that said insert elements (15) are movable with vertical play in the insert element (4) and fit with play into the through-holes (2),
- the insert elements (15) can be locked in the through-holes (2), and, if they are not locked, the entire lid fittings (5) can be lifted off from the toilet bowl (1),
- a washer (16) of the lid fittings (5) is screwed coaxially to each insert element (15) at the lower end thereof, said washer (16) passing with play through the through-hole (2),
- the insert elements (15) each bear an eccentric element (8) of the lid fittings (5), each connected rigidly to a lever (9) of the lid fittings (5), wherein the eccentric elements (8) have a horizontal pivot axis (10) about which they can be pivoted by 90°,
- the washers (16) each bear a deformable elastomer tube (17) of the lid fittings (5), said deformable elastomer tube (17) being deformed by the rotation of the associated eccentric element (8) in such a manner that the insert element (15) is retained in the through-hole (2), **characterized in that**
the blocking elements (14) each consist of either an outer sleeve (14a), an inner sleeve (14b), which can be screwed axially to the outer sleeve (14a), such that the entire height of said blocking elements corresponds to that of the rear edge of the toilet bowl (1), or
an outer sleeve (14c) which bears 2 to 5 horizontal slots (18) which are parallel to one another, and an inner sleeve (14d) which bears cams (19) which fit into the horizontal slots (18) according to choice and can be screwed into the latter, and therefore the height of the blocking element can be adjusted and set in stages according to choice.

2. Lid fittings (5) for a toilet according to Claim 1, **characterized in that** the lid fittings (5) can either be retained on the toilet seat (1) or released therefrom by rotation of the eccentric elements (8) by means of the levers (9).

## Revendications

1. Ensemble formant abattant (5) pour des toilettes, avec une cuvette de toilettes (1) dont la bordure arrière présente deux trous traversants (2), où
- l'ensemble formant abattant (5) comprend des éléments de blocage (14) pouvant chacun être insérés dans l'un de ces trous traversants (2), dans les éléments de blocage desquels un élément à insérer (15) de l'ensemble formant abattant (5) est respectivement inséré, de telle sorte qu'ils puissent se déplacer dans l'élément à insérer (4) en observant un jeu vertical et qu'ils s'ajustent dans les trous traversants (2) en observant un jeu ;
- les éléments à insérer (15) peuvent être verrouillés dans les trous traversants (2) et la totalité de l'ensemble formant abattant (5) peut être soulevée de la cuvette de toilettes (1) quand lesdits éléments à insérer (15) ne sont pas verrouillés ;
- une rondelle (16) de l'ensemble formant abattant (5) est respectivement raccordée par vis, de manière coaxiale, aux éléments à insérer (15), au niveau de l'extrémité inférieure de ces derniers, laquelle rondelle passe à travers le trou traversant (2) en observant un jeu ;
- les éléments à insérer (15) supportent chacun un élément à excentrique (8) de l'ensemble formant abattant (5) et sont chacun reliés de manière rigide à un levier (9) de l'ensemble formant abattant (5), les éléments à excentrique (8) présentant un axe de pivotement (10) horizontal autour duquel ils peuvent pivoter de 90° ;
- les rondelles (16) supportent respectivement un tuyau (17) déformable en élastomère de l'ensemble formant abattant (5), lequel tuyau est déformé par la rotation de l'élément à excentrique (8) lui étant associé, de telle sorte que l'élément à insérer (15) est bloqué dans le trou traversant (2),
**caractérisé en ce que**
les éléments de blocage (14) sont constitués respectivement soit d'une gaine (14a) externe, ainsi que d'une gaine (14b) interne pouvant être raccordée par vis de manière axiale à la gaine (14a) externe, de telle sorte que leur hauteur totale corresponde à celle de la bordure arrière de la cuvette de toilettes (1), soit d'une gaine (14c) externe, laquelle supporte entre 2 et 5 fentes (18) horizontales et parallèles les unes par rapport aux autres, ainsi que d'une gaine (14d) interne qui supporte des cames (19), lesquelles viennent s'ajuster sélectivement dans la fente (18) horizontale et peuvent être vissées dans celle-ci, permettant ainsi de procéder sélectivement à un réglage par échelons et à un ajustement de la hauteur de l'élément de blocage (14).

2. Ensemble formant abattant (5) pour une cuvette de toilettes selon la revendication 1, **caractérisé en ce que** l'ensemble formant abattant (5) peut être soit bloqué au niveau de la cuvette de toilettes (1), soit désolidarisé de la cuvette de toilettes, en faisant tourner l'élément à excentrique (8) au moyen du levier (9).
